# FASCICULE DE BREVET EUROPEEN

(11) **EP 0 557 154 B1**
(45) Date de publication et mention de la délivrance du brevet: **10.04.1996**
(21) Numéro de dépôt: 93400305.4
(22) Date de dépôt: 08.02.1993
(51) Int. Cl.: F42B 33/02

(54) **Procédé de fabrication d'une charge explosive moulée; dispositif pour sa mise en oeuvre; charge explosive et munition ainsi obtenue**
Verfahren zur Herstellung von Sprengstoff-Formkörpern; Vorrichtung zur Ausführung des Verfahrens; Explosifladung und Munition damit hergestellt
Method for manufacturing a molded explosive charge; device for carrying it out; explosive charge and ammunition obtained therewith

(30) Priorité: 17.02.1992 FR 9201766
(43) Date de publication de la demande: 25.08.1993
(73) Titulaire: LUCHAIRE DEFENSE SA, F-78007 Versailles Cédex (FR)
(72) Inventeur: Sylvain, Patrick, F-18000 Bourges (FR); Boule, Philippe, F-18000 Bourges (FR); Bilbault, Jean-Noel, F-18230 Saint Doulchard (FR)
(74) Mandataire: Célanie, Christian

(56) Documents cités:
- DE-C- 3 613 506
- DE-C- 3 613 507
- NAVY TECHNICAL DISCLOSURE BULLETIN, vol. 1, no. 6, octobre 1976, Navy Case 59102, pages 59-61; J.H. SMITH et al.: "Riserless vacuum casting of explosives"

## Description

La présente invention concerne les charges explosives moulées, notamment les charges formées dites charges creuses, procurant un pouvoir de pénétration élevé.

On connaît d'après le DE-1 207 842 un procédé de fabrication d'un moulage explosif superbrisant consistant à introduire dans une enceinte un mélange d'un explosif solide de granulométrie appropriée et d'un liant liquide solidifiable. Afin d'obtenir une densité en explosif élevée, en maintenant une bonne homogénéité de la composition explosive, on soumet le mélange à une pression élevée au moyen d'un piston creux, perméable sur sa face avant.

Ce procédé de compression-filtration est repris dans le DE-3 529 123 avec la modification consistant à munir le piston perméable d'une ouverture obturable et à opérer l'admission du mélange explosif en plusieurs fractions, suivies chacune d'une compression. Le mélange explosif est constitué par exemple par de l'octogène (HMX) en suspension dans du trinitrotoluène (TNT) fondu. On parvient ainsi à améliorer la régularité de la densité en explosif selon l'axe du moule.

Les procédés ci-dessus, ainsi que les autres procédés connus ayant recours à la compression-filtration ont un inconvénient important résidant dans la nécessité de mettre en oeuvre des pressions très élevées, de l'ordre de 150 à 200.10⁵ Pascals. Il en résulte un appareillage mécanique lourd et onéreux. Un autre inconvénient est l'impossibilité pratique de réaliser le chargement directement à l'intérieur de l'enveloppe de charge qui risquerait de se trouver déformée par les pressions mises en oeuvre.

La présente invention a pour but un procédé de fabrication d'une charge explosive moulée ne présentant pas les inconvénients ci-dessus.

On sait que les phénomènes physiques se déroulant dans un mélange biphasique au cours d'une compression sont très complexes et très difficiles à schématiser.

Les inventeurs ont découvert que lorsqu'on procède à une compression d'un mélange explosif tel que défini plus haut et que l'on soumet ce mélange à une filtration à travers un filtre situé à distance relativement grande de la face avant du piston, on obtient, de façon tout à fait inattendue, un très faible gradient de densité au sein du mélange. En d'autres termes, dès que la pression atteint dans une région du mélange la valeur permettant d'avoir une densité en explosif solide satisfaisante, il en sera de même dans toute l'enceinte et il ne sera pas nécessaire d'accroître la valeur de la pression qui pourra donc être limitée à une valeur très inférieure à celle des procédés connus. De ce fait, on pourra réaliser directement le chargement à l'intérieur de l'enveloppe de charge de la munition.

La présente invention a pour objet un procédé de fabrication d'une charge explosive moulée dans lequel:
- on introduit dans une enceinte un mélange d'un explosif solide et d'un liant liquide solidifiable;
- on soumet le mélange à l'action d'un piston traversant une partie de l'enceinte pour comprimer l'explosif solide et en séparer l'excédent de liant;
- on extrait de l'enceinte ledit excédent de liant;
- on laisse ensuite le liant restant se solidifier avec l'explosif,
   caractérisé en ce que:
- pour extraire de l'enceinte l'excédent de liant, on le fait passer sous pression à travers un ensemble d'orifices sensiblement calibrés pratiqués dans une région de l'enceinte située à distance de la partie de l'enceinte traversée par le piston.

Selon un mode de réalisation préféré du procédé de l'invention, la région de l'enceinte comportant les orifices calibrés est constituée par une région située sensiblement à l'opposé de la partie de l'enceinte traversée par le piston.

La présente invention a également pour objet un dispositif pour fabriquer une charge explosive moulée comportant une enceinte pour recevoir un mélange d'un explosif solide et d'un liant liquide solidifiable, et un piston ayant une face avant traversant une partie de l'enceinte et se déplaçant dans cette dernière pour comprimer l'explosif solide et en séparer l'excédent de liant, caractérisé en ce que l'enceinte comprend une région, située à distance de la partie traversée par le piston, comportant un ensemble d'orifices sensiblement calibrés servant à l'extraction du liant en excédent hors de l'enceinte.

La présente invention a encore pour objet une charge explosive moulée, caractérisée en ce qu'elle est réalisée conformément au procédé de l'invention.

La présente invention a enfin pour objet l'application du procédé ci-dessus à la réalisation d'une munition comportant un corps de charge pour une charge explosive, caractérisée en ce qu'on forme la charge explosive directement dans le corps de charge en faisant jouer à ce dernier le rôle d'une partie de l'enceinte.

D'autres particularités et avantages de l'invention apparaîtront dans la description que l'on va donner maintenant, à titre non limitatif, de modes de réalisation de cette invention, en se référant aux dessins annexés sur lesquels:
- la figure 1 est une coupe longitudinale schématique d'un dispositif conforme à l'invention;
- les figures 2, 3 et 4 sont des coupes schématiques du dispositif de la figure 1 montrant différentes étapes du procédé de l'invention.

Le dispositif représenté schématiquement sur la figure 1 comprend, à sa partie basse, un réservoir en acier 1 destiné à recevoir, dans une cavité 3, un liant à l'état liquide 2, tel que du trinitrotoluène (TNT). La cavité 3 comprend une branche 5 pour l'alimentation en liant à travers un robinet d'alimentation 7 pouvant également servir à l'évacuation du liant. Les positions d'ouverture et de fermeture du robinet 7 sont repérées respectivement par 7' et 7" (voir figures 2 et 3).

Une plaque filtrante sensiblement plane 9, réalisée en bronze, et comportant des orifices calibrés 8 ayant un seuil d'arrêt de 12 µm (microns), est disposée au-dessus d'une extrémité supérieure 4 de la cavité 3. Un filtre en papier 10 de dimension d'orifices inférieure à celle des orifices de la plaque 9, par exemple 7 µm, est placé sur cette dernière avant le démarrage d'une opération.

Le niveau de la branche 5 est légèrement supérieur au niveau de la plaque 9 pour des raisons qui seront explicitées plus loin, l'écart des deux niveaux étant désigné par x.

Afin de maintenir le liant sous forme liquide, on fait circuler autour de la cavité 3, un premier bain thermostatique 11.

Un corps de charge 13, réalisé à base de fibres de carbone et devant constituer une munition à charge creuse, présente une forme générale cylindrique comportant, de part et d'autre d'une partie centrale légèrement tronconique, une extrémité inférieure cylindrique 22, et une extrémité supérieure cylindrique 24. L'extrémité inférieure 22 est emboîtée directement sur la cavité 3, à l'extrémité supérieure 4 de cette dernière. Le corps de charge 13 forme avec la plaque 9 une enceinte destinée à recevoir un mélange 14 d'un explosif solide, sous forme de cristaux d'hexogène (RDX) ou d'octogène (HMX), et d'un liant liquide formé par du TNT.

La température du corps de charge 13 peut être réglée au moyen d'une enveloppe thermique inférieure 15 et d'une enveloppe thermique supérieure 17, dans chacune desquelles passe un serpentin en cuivre, respectivement 16 et 18. Le serpentin inférieur 16 reçoit le premier bain thermostatique 11 qui circule ensuite dans le réservoir 1.

Dans le serpentin supérieur 18, circule un deuxième bain thermostatique 19 de température proche de celle du premier bain 11.

A l'opposé de l'enceinte par rapport à la plaque 9, et par conséquent à distance de cette dernière, un piston 21, comportant une extrémité avant conique 29 est relié, à sa partie supérieure, à un nez-de-presse non représenté. La forme conique de l'extrémité avant 29 est destinée à la réalisation de la cavité d'une charge creuse. Un canal de purge 23 relie la périphérie de la base du cône 29 à un robinet de purge schématisé en 25. Le piston 21 est creux et présente une cavité 27 dans laquelle circule le deuxième bain thermostaté 19 qui passe ensuite dans le serpentin 18 avant de retourner dans la cavité 27. Le cas échéant, un revêtement métallique conique 31, destiné à la charge creuse peut être appliqué contre le cône 29 en faisant adhérer les deux pièces par un film de graisse silicone 32. En variante, on peut faire adhérer le revêtement conique 31 contre le cône 29 par dépression (des orifices sont alors aménagés sur le cône en regard du revêtement et sont reliés de façon connue à pompe à vide). On a représenté selon les pointillés 33 la position prise par le revêtement 31 lorsque le piston 21 atteint sa position basse en fin de compression.

Le revêtement présente un diamètre externe sensiblement égal au diamètre interne de l'extrémité supérieure 24 du corps de charge 13. Une légère entaille ou bien un plat de quelques dixièmes de mm est aménagé sur la périphérie du revêtement au niveau de son plus grand diamètre. Cette entaille ou ce plat est disposé en regard du canal de purge 23 de façon à permettre la sortie du liquide par le robinet de purge 25 lors de la descente du piston comme cela sera décrit par la suite.

Le fonctionnement du dispositif ci-dessus va maintenant être décrit à l'occasion de la description ci-après du procédé de l'invention en référence aux figures 2 à 4. Sur ces figures, par souci de clarté, les enveloppes thermiques 15 et 17 du corps de charge 13 n'ont pas été représentées.

Le filtre en papier 10 étant disposé sur la plaque filtrante en bronze 9 (voir figure 2, on met en place le corps de charge 13. Puis on procède au remplissage du réservoir 1 avec du TNT liquide, à une température un peu inférieure à 100°C, par le robinet d'alimentation en position d'ouverture 7'. La température du TNT est maintenue sensiblement constante, à une valeur Tₒ comprise entre 95°C et 100°C, par la circulation du premier bain thermostaté 11, ce bain passant ensuite dans le serpentin 16 qui entoure la partie basse du corps de charge 13 puis revenant dans le circuit du réservoir 1.

Dès l'apparition du liquide au niveau du filtre 10, le remplissage en TNT est arrêté et le robinet d'alimentation/évacuation placé en position de fermeture 7'' (figure 3). Dans ces conditions, on est assuré qu'aucune poche d'air significative ne subsiste à la partie supérieure 4 de la cavité 3. Ainsi la fonction du réservoir 1 qui est de recueillir l'excédent de liant (TNT) présent dans la charge 13, n'est pas perturbée.

On coule ensuite, dans le corps de charge 13, un mélange de cristaux d'hexogène (ou d'octogène) et de TNT liquide, à une température qui est également un peu inférieure à 100°C. Cette température est maintenue sensiblement constante, à la valeur Tₒ comprise entre 95°C et 100°C, par la circulation des deux bains thermostatés 11 et 19 (voir figure 1), respectivement dans les serpentins 16 et 18.

L'opération de coulée est effectuée sous la pression atmosphérique et sans turbulence, à partir d'une buse de coulée 35 se déversant sur une rampe 37.

Après remplissage du corps de charge, on procède à la mise en place du piston 21, dont la descente s'effectue par action de la presse (non représentée) à pression constante, le robinet de purge du piston 21 étant en position d'ouverture 25' (voir figure 4).

Le piston 21 est guidé avec précision et pénètre dans le corps de charge 13. A ce stade, le robinet d'alimentation/évacuation du réservoir 1 est encore en position fermée 7''.

Dès que du liquide apparaît au robinet de purge du piston 21, on stoppe la descente du piston.

Avant de procéder à la phase de compression proprement dite ci-après, il convient d'ouvrir le robinet d'alimentation/évacuation du réservoir 1 et de fermer le robinet de purge du piston 21. On peut alors commencer la compression.

Les paramètres de compression sont les suivants:
Vitesse de descente du piston: 80 mm/min
Pression appliquée: 75.10⁵ Pascals
Température de l'outil: Tₒ comprise entre 95°C et 100°C
Durée de compression: 45 min

Le piston 21 ayant achevé sa course de descente, qui est fixée par la matière de la charge à comprimer, la pression de compression est maintenue à la même valeur pendant une quarantaine de minutes, la durée totale de compression étant d'environ 45 minutes. On procède ensuite au refroidissement progressif de l'ensemble au moyen des bains thermostatiques 11 et 19 dont les courbes de diminution de températures peuvent être identiques ou non en fonction des caractéristiques géométriques de la charge à réaliser.

On constate en particulier que la densité de la charge obtenue est remarquablement constante puisque sa variation par rapport à la moyenne est de l'ordre de grandeur du millième, quelle que soit la zone de prélèvement.

L'invention vise également les charges explosives moulées dotées des caractéristiques avantageuses découlant du procédé de fabrication ci-dessus.

L'invention vise enfin une munition comprenant un corps de charge tel que le corps 13 dans lequel une charge explosive moulée a été préparée directement par application du procédé de compression-filtration ci-dessus de l'invention. Les parties complémentaires de la munition sont ensuite adaptées au corps de charge 13, selon les techniques bien connues dans ce domaine, et que l'on a estimé inutile de décrire.

Bien entendu, l'invention n'est pas limitée aux exemples de réalisation que l'on vient de décrire, et on peut leur apporter de nombreuses modifications sans sortir du cadre de cette invention.

## Revendications

1. Procédé de fabrication d'une charge explosive moulée dans lequel:
- on introduit dans une enceinte (9, 13) un mélange (14) d'un explosif solide et d'un liant liquide solidifiable;
- on soumet le mélange à l'action d'un piston (21) traversant une partie de l'enceinte pour comprimer l'explosif solide et en séparer l'excédent de liant;
- on extrait de l'enceinte (9, 13) ledit excédent de liant;
- on laisse ensuite le liant restant se solidifier avec l'explosif,
caractérisé en ce que:
- pour extraire de l'enceinte (9, 13) l'excédent de liant, on le fait passer sous pression à travers un ensemble d'orifices sensiblement calibrés (8) pratiqués dans une région (9) de l'enceinte située à distance de la partie de l'enceinte traversée par le piston (21).

2. Procédé conforme à la revendication 1, caractérisé en ce que, pour extraire de l'enceinte (9, 13) l'excédent de liant, on le fait passer à travers un ensemble d'orifices calibrés (8) pratiqués dans une région (9) de l'enceinte située sensiblement à l'opposé de la partie de l'enceinte traversée par le piston (21).

3. Procédé selon la revendication 2, caractérisé en ce que la région de l'enceinte (9) comportant les orifices calibrés (8) est sensiblement plane.

4. Procédé selon la revendication 2, caractérisé en ce que, avant d'introduire l'explosif et le liant dans l'enceinte (9, 13) on dispose sur les orifices calibrés (8) un filtre amovible en papier (10) comportant des orifices de dimensions sensiblement inférieures à celles desdits orifices calibrés (8).

5. Application du procédé selon l'une des revendications 1 à 4, à la réalisation d'une munition comportant un corps de charge (13) pour une charge explosive, caractérisée en ce qu'on réalise la charge explosive directement dans le corps de charge (13) en faisant jouer à ce dernier le rôle d'une partie de l'enceinte (9, 13).

6. Application conforme à la revendication 5, caractérisée en ce que le corps de charge (13) est à base de fibres de carbone.

7. Dispositif pour fabriquer une charge explosive moulée comportant une enceinte (9, 13) pour recevoir un mélange (14) d'un explosif solide et d'un liant liquide solidifiable, et un piston (21) ayant une face avant (29) traversant une partie de l'enceinte (9, 13) et se déplaçant dans cette dernière pour comprimer l'explosif solide et en séparer l'excédent de liant, caractérisé en ce que l'enceinte (9, 13) comprend une région (9), située à distance de la partie traversée par le piston (21), comportant un ensemble d'orifices (8) sensiblement calibrés servant à l'extraction du liant en excédent hors de l'enceinte (9, 13).

8. Dispositif conforme à la revendication 7, caractérisé en ce que les orifices calibrés (8) sont pratiqués dans une région de l'enceinte (9) située sensiblement à l'opposé de la partie de l'enceinte traversée par le piston (21).

9. Dispositif conforme à la revendication 8, caractérisé en ce que la région de l'enceinte (9) comportant les orifices calibrés (8) est sensiblement plane.

10. Dispositif pour fabriquer une charge creuse conforme à l'une des revendications 7 à 9, caractérisé en ce que le piston (21) présente une face avant en forme de cône (29), l'angle au sommet du cône correspondant à l'angle au sommet d'un revêtement métallique (31) destiné à une charge creuse.

11. Dispositif conforme à l'une des revendications 7 à 10, caractérisé en ce que le piston (21) est creux et peut recevoir un liquide thermostatique (19).

12. Dispositif conforme à l'une des revendications 7 à 11, caractérisé en ce que le piston (21) comporte un canal de purge (23) reliant la périphérie de la face avant (29) du piston (21) à un robinet de purge (25).

13. Dispositif conforme à l'une des revendications 8 ou 9, caractérisé en ce que les orifices calibrés (8) relient l'intérieur de l'enceinte (9, 13) à une cavité (3, 5) d'un réservoir (1), destiné à recevoir l'excédent de liant du mélange.

14. Dispositif conforme à la revendication 13, caractérisé en ce que le réservoir (1) peut recevoir un liquide thermostatique (11), ce liquide étant en relation thermique avec l'intérieur de la cavité (3, 5).

15. Dispositif conforme à l'une des revendications 7 à 14, caractérisé en ce que l'enceinte (9, 13) comprend une partie de forme générale cylindrique (13) entourée par deux enveloppes thermostatiques superposées (15, 17).

16. Dispositif conforme à la revendication 15, caractérisé en ce que chacune des deux enveloppes thermostatiques comprend un serpentin distinct (16, 18) dans lequel circule un fluide thermostatique (11, 19).

## Patentansprüche

1. Fertigungsverfahren einer geformten Sprengladung bei der:
- ein Gemisch (14) aus einem festen Sprengstoff und einem verfestigbaren flüssigen Bindemittel in einen Mantel (9, 13) eingebracht wird;
- das Gemisch der Einwirkung eines Kolbens (21) unterzogen wird, der einen Teil des Mantels durchquert, den festen Sprengstoff zusammendrückt und das überschüssige Bindemittel abtrennt;
- das überschüssige Bindemittel aus dem Mantel (9, 13) abgeleitet wird;
- das restliche Bindemittel sich mit dem Sprengstoff verfestigt;
gekennzeichnet dadurch:
- daß zum Entfernen des überschüssigen Bindemittels aus dem Mantel (9, 13) das Bindemittel unter Druck durch eine Einheit Öffnungen mit in etwa geeichter Größe (8) in einer Zone (9) des Mantels in Entfernung von dem vom Kolben (21) durchquerten Teil gedrückt wird.

2. Verfahren in Übereinstimmung mit Anspruch 1, gekennzeichnet dadurch, daß zum Ableiten des überschüssigen Bindemittels aus dem Mantel (9, 13) dieses durch eine Einheit geeichte Öffnungen (8) geleitet wird, die in einer Zone (9) des Mantels in etwa gegenüber dem vom Kolben (21) durchquerten Mantelteil angebracht sind.

3. Verfahren gemäß Anspruch 2, gekennzeichnet dadurch, daß die Region des Mantels (9) mit den geeichten Öffnungen (8) in etwa eben ist.

4. Verfahren gemäß Anspruch 2, gekennzeichnet dadurch, daß vor dem Einbringen des Sprengstoffs und des Bindemittels in den Mantel (9, 13) auf den geeichten Öffnungen (8) ein abnehmbares Filterpapier (10) mit Öffnungen angebracht wird, deren Größe deutlich kleiner ist als die besagter geeichter Öffnungen (8).

5. Anwendung des Verfahrens gemäß einem der Ansprüche 1 bis 4 auf eine Munition mit einem Ladungskörper (13) für eine Sprengladung, gekennzeichnet dadurch, daß man die Sprengladung direkt im Ladungskörper (13) herstellt, indem man letzterem die Rolle eines Teils des Mantels (9, 13) überträgt.

6. Anwendung gemäß dem Anspruch 5, gekennzeichnet dadurch, daß der Ladungskörper (13) aus Kohlenstoffasern besteht.

7. Vorrichtung zur Herstellung einer geformten Sprengladung mit einem Mantel (9, 13) zur Aufnahme eines Gemischs (14) aus einem festen Sprengstoff und einem verfestigbaren flüssigen Bindemittel, einem Kolben (21) mit einer Stirnfläche (29), der einen Teil des Mantels (9, 13) durchquert und sich in letzterem zum Zusammendrücken des festen Sprengstoffs und Abscheiden des überschüssigen Bindemittels fortbewegt, gekennzeichnet dadurch, daß der Mantel (9, 13) eine Zone (9) aufweist, die sich von der vom Kolben (21) durchquerten Zone entfernt befindet und mit einer Einheit in etwa geeichter Öffnungen (8) versehen ist, die zum Ableiten des überschüssigen Bindemittels aus dem Mantel (9, 13) dient.

8. Vorrichtung gemäß Anspruch 7, gekennzeichnet dadurch, daß die geeichten Öffnungen (8) in einer Zone (9) des Mantels in etwa gegenüber dem vom Kolben (21) durchquerten Teil des Mantels angebracht sind.

9. Vorrichtung gemäß Anspruch 8, gekennzeichnet dadurch, daß die Region des Mantels (9) mit den geeichten Öffnungen (8) in etwa eben ist.

10. Vorrichtung zur Herstellung einer Hohlladung gemäß einem der Ansprüche 7 bis 9, gekennzeichnet dadurch, daß der Kolben (21) eine kegelförmige Stirnseite (29) hat, wobei der Spitzenwinkel des Kegels dem Winkel am Gipfel der Metallbeschichtung (31) für eine Hohlladung entspricht.

11. Vorrichtung gemäß einem der Ansprüche 7 bis 10, gekennzeichnet dadurch, daß der Kolben (21) hohl ist und eine thermostatische Flüssigkeit (19) aufnehmen kann.

12. Vorrichtung gemäß einem der Ansprüche 7 bis 11, gekennzeichnet dadurch, daß der Kolben (21) einen Entlüftungskanal (23) besitzt, der die Peripherie der Stirnseite (29) des Kolbens (21) mit einem Entlüftungshahn (25) verbindet.

13. Vorrichtung gemäß einem der Ansprüche 8 oder 9, gekennzeichnet dadurch, daß die geeichten Öffnungen (8) das Innere des Mantels (9, 13) mit einem Hohlraum (3, 5) eines Behälters (1) verbinden, der das überschüssige Bindemittel des Gemischs aufnimmt.

14. Vorrichtung gemäß dem Anspruch 13, gekennzeichnet dadurch, daß der Behälter (1) eine thermostatische Flüssigkeit (11) aufnehmen kann, die mit dem Inneren des Hohlraums (3, 5) in Wärmebeziehung steht.

15. Vorrichtung gemäß einem der Ansprüche 7 bis 14, gekennzeichnet dadurch, daß der Mantel (9, 13) einen generell zylindrischen Teil (13) aufweist, der von zwei Obereinanderliegenden Thermostatmänteln (15, 17) umgeben ist.

16. Vorrichtung gemäß dem Anspruch 15, gekennzeichnet dadurch, daß jeder der zwei Thermostatmäntel eine eigene Schlange (16, 18) besitzt, in der das Thermostatmedium (11, 19) fließt.

## Claims

1. A manufacturing process for a moulded explosive charge in which :
- a mixture (14) formed of a solid explosive and a solidifiable liquid binder is introduced into a receptacle (9, 13);
- the said mixture is subjected to the action of a piston which passes through one part of the receptacle in order to compress the solid explosive and evacuate the excess binder;
- the said excess binder is removed from the receptacle (9, 13);
- the remaining binder is then left to solidify with the explosive,
a process characterised in that,
- to evacuate the excess binder from the receptacle (9, 13), it is made to pass under pressure through a group of roughly calibrated openings (8) made in a part (9) of the receptacle located at a distance from the part of the receptacle through which the piston (21) passes.

2. A process in accordance with Claim 1, characterised in that, to remove the excess binder from the receptacle (9, 13), it is made to pass through a group of calibrated openings (8) made in a part (9) of the receptacle located roughly opposite the part of the receptacle through which the piston (21) passes.

3. A process in accordance with Claim 2, characterised in that the part of the receptacle (9) which has the calibrated openings (8) is more or less plane.

4. A process in accordance with Claim 2, characterised in that, before introducing the explosive and the binder into the receptacle (9, 13) a removable paper filter (10), which has openings smaller than the said calibrated openings, is placed over the calibrated openings (8).

5. Implementation of the process in accordance with Claims 1 to 4 in the manufacture of a munition comprising a charge body (13) for an explosive charge, characterised in that the explosive charge is made directly in the charge body (13) with the latter acting as part of the receptacle (9, 13).

6. Implementation in accordance with Claims 5, characterised in that the charge body (13) is made of carbon fibres.

7. A device for the manufacture of a moulded explosive comprising a receptacle (9, 13) to received a mixture (14) of a solid explosive and a solidifiable liquid binder, and a piston (21) having a front face (29) which passes through one part of the receptacle (9, 13) and moves in the latter to compress the solid explosive and evacuated the excess binder, characterised in that the receptacle (9, 13) comprises a part (9), located at a distance from the part through which the piston (21) passes, comprising a group of roughly calibrated openings (8) which are used to evacuate the excess binder from the receptacle (9, 13).

8. A device in accordance with Claim 7, characterised in that the calibrated openings (8) are made in a part of the receptacle (9) located more or less opposite the part of the receptacle through which the piston passes (21).

9. A device in accordance with Claim 8, characterised in that the part of the receptacle (9) comprising the calibrated openings (8) is roughly plane.

10. A device to manufacture a shaped charge in accordance with one of Claim 7 to 9, characterised in that the piston (21) has a cone-shaped front face (29), the angle at the tip of the cone matching the angle at the tip of a metal liner (31) designed for a shaped charge.

11. A device in accordance with one of Claims 7 to 10, characterised in that the piston (21) is hollow and may receive a thermostatic liquid (19).

12. A device in accordance with one of Claims 7 to 11, characterised in that the piston (21) comprises a bleed channel (23) which connects the periphery of the front face (29) of the piston (21) to a bleed cock (25).

13. A device in accordance with one of Claims 8 or 9, characterised in that the calibrated openings (8) connect the inside of the receptacle (9, 13) to a cavity (3, 5) of a tank (1), designed to receive the excess binder from the mixture.

14. A device in accordance with Claim 13, characterised in that the tank (1) may receive a thermostatic liquid (11), this liquid being in thermal relation to the inside of the cavity (3,5).

15. A device according to one of Claims 7 to 14, characterised in that the receptacle (9, 13) comprises a generally cylindrically shaped part (13) surrounded by two superimposed thermostatic envelopes (15, 17).

16. A device in accordance with Claim 15, characterised in that both of the thermostatic envelopes comprises a separate coil (16, 18) through which flows a thermostatic liquid (11, 19).
